# EUROPÄISCHE PATENTSCHRIFT

(11) **EP 0 021 202 B1**
(45) Veröffentlichungstag und Bekanntmachung des Hinweises auf die Patenterteilung: **23.11.1983**
(21) Anmeldenummer: 80103170.9
(22) Anmeldetag: 06.06.1980
(51) Int. Cl.: G05D 23/12, F25B 41/06

(54) **Thermostatisches Expansionsventil**
Thermostatic expansion valve
Soupape thermostatique de détente

(30) Priorität: 06.06.1979 DE 2922872
(43) Veröffentlichungstag der Anmeldung: 07.01.1981
(73) Patentinhaber: Ernst Flitsch GmbH & Co., D-70734 Fellbach (DE)
(72) Erfinder: Götzenberger, Rudibert, Dipl.-Ing., D-7148 Remseck 1 (DE)
(74) Vertreter: Maier, Eugen, Dr.-Ing.

## Beschreibung

Die Erfindung betrifft ein thermostatisches Expansionsventil zum Einbau in einen aus Kompressor, Kondensator und Verdampfer bestehenden Kältemittelkreislauf, mit einer auf den Ventilstössel wirkenden und mit einem temperaturempfindlichen Steuermedium gefüllten Expansionskammer und mit einem vom Sauggas durchströmten Kanal, in den der Ventilstössel hineinragt, wobei die Temperatur des Sauggases die Bewegung der Expansionskammer beeinflusst.

Bei einem Expansionsventil dieser Gattung erfolgt die Anordnung eines in den Rücklaufkanal für das Kältemittel hineinragenden Ventilstössels, der ein mit der Membrankammer in Verbindung stehendes Sackloch aufweist, um eine Kondensation der in der Membrankammer befindlichen Füllung in dem von dem Kältemittel durchströmten Raum zu ermöglichen, so dass diese Füllung auf die Temperatur des rückströmenden Kältemittels anspricht (DE-A 2 001 713).

Bei einer Weiterentwicklung dieses Expansionsventils erfolgt die Steuerung in Abhängigkeit von den in dem vom Sauggas durchströmten Kanal herrschenden Temperatur- und Druckverhältnissen dadurch, dass der den Ventilstössel aufnehmende Abschnitt des Sauggaskanals mit einer von der Membran begrenzten Kammer verbunden ist, so dass die Temperatur des in dem Saugkanal strömenden Kältemittels die Aussenfläche der die Membrankammer begrenzenden Membran beaufschlagt.

Thermostatische Ventile dieser Art, deren Steuerorgan der Einwirkung des strömenden Sauggases ausgesetzt ist, weisen eine sehr hohe Ansprechgeschwindigkeit und demzufolge eine pendelnde Arbeitsweise auf. Um die Ansprechgeschwindigkeit zu vermindern und störende Pendelschwingungen zu dämpfen, ist bei dem zuletzt genannten Expansionsventil der in den Saugkanal hineinragende Teil des Ventilstössels von einer Hülse aus kältefestem Kunststoff von geringer Wärmeleitfähigkeit umschlossen.

Eine Expansionskammer für einen Ventilstössel als ein das obere Ende des Ventilstössels aufnehmender becherförmiger Körper auszubilden, ist an sich bei Kraftstoffbehältern zur Aufrechterhaltung eines konstanten Innendrucks bekannt (US-A 2 639 726).

Der Erfindung liegt die Aufgabe zugrunde, die Dämpfung der Ventilstösselbewegungen bei Expansionsventilen der vorgenannten Gattung auf eine konstruktiv einfache Weise zu bewirken.

Diese Aufgabe wird gemäss der Erfindung durch eine Ausbildung des Expansionsventils erreicht, das die im Kennzeichen des Patentanspruchs 1 aufgeführten Merkmale aufweist. Die Saugleitung ist hierbei vorteilhafterweise über einen breiten Ringkanal mit der das Wellrohr aufnehmenden Kammer verbunden.

Um den von dem Wellrohr einerseits und dem dickwandigen Teil des becherförmigen Körpers anderseits begrenzten Raum in einfacher Weise mit dem temperaturempfindlichen Steuermedium füllen zu können, weist der das Expansionsventil stirnseitig abschliessende Deckel eine Bohrung auf, die mittels einer an die Innenseite des Dekkels federnd anliegender Dichtungsscheibe geschlossen gehalten wird. Der auf diese Dichtungsscheibe wirkende Druck wird von einer gegen den Boden des becherförmigen Körpers anliegenden Federscheibe oder einer am Boden dieses Körpers angeordneten Bügelfeder ausgeübt.

In der Zeichnung ist ein Ausführungsbeispiel des erfindungsgemässen Expansionsventils in schematischer Weise dargestellt. Im oberen Teil des Gehäuses des Expansionsventils ist ein Einlass 1 und ein Auslass 2 zur Aufnahme je eines an die Saugleitung angeschlossenen Gewindestutzens vorgesehen. Zwei weitere mit einem Gewinde versehene Aussparungen 3 und 4 dienen zum Anschluss der vom Kondensator ausgehenden bzw. zum Verdampfer führenden Leitung. In einer in das Gehäuse eingesetzten Hülse 5 wird der Ventilstössel 6 geführt. Das obere Ende des Stössels liegt unter Zwischenschaltung eines napfförmigen Teils gegen den Boden des becherförmigen Körpers 8 an, der in seinem oberen dickwandigen Bereich von dem Wellrohr 9 umschlossen wird, das mit seinem unteren Ende mit der Ringschulter 82 des becherförmigen Körpers und mit seinem oberen Ende mit einer das Ventilgehäuse stirnseitig abdeckenden Platte 10 verlötet ist. Diese Deckplatte weist eine Bohrung 101 auf, die mittels einer Dichtungsscheibe 11 verschlossen wird, die von der Federscheibe 16 gegen die Deckplatte 10 gepresst wird. Mit seinem dünnwandigen freien Randbereich 81 ragt der becherförmige Körper 8 in den zwischen dem Einlass 1 und dem Auslass 2 gelegenen Teil der Saugleitung hinein. Am unteren Ende des Ventilstössels 6 ist ein kugelförmiger Ventilkörper 12 angeordnet, der gegen den Ventilsitz 13 anliegt, der von der Oberhitzungsfeder 14 gehalten wird, deren Spannung mittels des Gewindenippels 15 eingestellt werden kann.

Die ungleiche Wandstärke des von dem Wellrohr 9 umschlossenen Bereichs und des in die Saugleitung hineinragenden Randbereichs 81 des becherförmigen Körpers 8, ergibt eine wirksame Dämpfung der Bewegungen des Ventilstössels 6.

Zur Füllung des von dem Wellrohr 9 umschlossenen Raums mit einem temperaturempfindlichen Steuermedium sowie zu seiner vorhergehenden Evakuierung wird in die Bohrung eine an ihrem unteren Ende einen Querschlitz aufweisende Füllsonde eingeführt und mittels dieser die Dichtungsscheibe 101 niedergedrückt. Auf diese Weise kann der Füllvorgang in wesentlich kürzerer Zeit als bei bekannten Expansionsventilen durchgeführt werden. Die Bohrung 101 kann zusätzlich noch verklebt oder verlötet werden.

## Patentansprüche

1. Thermostatisches Expansionsventil zum Einbau in einen aus Kompressor, Kondensator und Verdampfer bestehenden Kältemittelkreislauf, mit einer auf den Ventilstössel (6) wirkenden und mit einem temperaturempfindlichen Steuermedium gefüllten Expansionskammer (8, 9, 10) und mit einem vom Sauggas durchströmten Kanal (1, 2) in den der Ventilstössel (6) hineinragt, wobei die Temperatur des Sauggases die Bewegung der Expansionskammer (8, 9, 10) beeinflusst, dadurch gekennzeichnet, dass das auf den Ventilstössel (6) wirkende Organ als ein das obere Ende des Stössels (6) aufnehmender becherförmiger, in einen von einem Wellrohr (9) umschlossenen Raum hineinragender Körper (8) ausgebildet ist, der in dem von dem Wellrohr (9) umschlossenen Teilmantelbereich eine grössere Wandstärke aufweist als in dem in den vom Sauggas durchströmten Kanal (1, 2) hineinragenden Randbereich (81), wobei das Wellrohr (9) an seinem einen Ende mit einer Deckplatte (10) des Ventilgehäuses und an seinem anderen Ende mit einer Ringschulter (82) des becherförmigen Körpers (8) verbunden ist.

2. Expansionsventil nach Anspruch 1, dadurch gekennzeichnet, dass der von dem Wellrohr (9) umschlossene Teil des becherförmigen Körpers (8) in einer zylindrischen Aussparung des Ventilgehäuses angeordnet ist, die über einen den Randbereich (81) des becherförmigen Körpers (8) umschliessenden Ringkanal mit dem vom Sauggas durchströmten Kanal (1, 2) verbunden ist.

3. Expansionsventil nach den Ansprüchen 1 und 2, dadurch gekennzeichnet, dass an der Aussenfläche des Bodens des becherförmigen Körpers (8) eine Feder (16) angeordnet ist, die eine Dichtungsscheibe (11) gegen eine Bohrung (101) der Deckplatte (10) anpresst.

## Claims

1. A thermostatic expansion valve for incorporation in a refrigerant circuit consisting of a compressor, a condenser and an evaporator, and having an expansion chamber (8, 9, 10) filled with a temperature-sensitive control medium, and comprising a duct (1, 2) through which a suction gas flows and into which the valve stem (6) projects, the temperature of the suction gas influencing the movement of the expansion chamber (8, 9, 10), characterized in that the member acting on the valve stem (6) is formed as a cup-shaped body (8), which receives the upper end of the stem (6) and projects into a space surrounded by a corrugated tube (9), which body has, in its wall zone surrounded by the corrugated tube (9), a greater wall-thickness than in the edge zone (81) projecting into the duct (1, 2) through which the suction gas flows, the corrugated tube (9) being connected, at one of its ends, to a cover plate (10) of the valve housing and, at its other end, to an annular shoulder (82) on the cup-shaped body (8).

2. An expansion valve according to claim 1, characterized in that the part of the cup-shaped body (8) that is surrounded by the corrugated tube (9) is arranged in a cylindrical recess in the valve housing, which recess is connected to the duct (1, 2) through which the suction gas flows, by an annular duct surrounding the edge zone (81) of the cup-shaped body (81).

3. An expansion valve according to claims 1 and 2, characterized in that a spring (16), which presses a sealing disc (11) against a hole (101) formed in the cover plate (10), is arranged on the outer face of the top of the cup-shaped body (8).

## Revendications

1. Soupape thermostatique à expansion destinée à être montée dans un circuit de fluide réfrigérant constitué par un compresseur, un condenseur et un évaporateur, ladite soupape comprenant une chambre de dilatation qui agit sur le poussoir de soupape (6) et est remplie d'un fluide moteur sensible à la température (8, 9, 10) et un canal que parcourt le gaz aspiré et dans lequel saille le poussoir de soupape, la température du gaz aspiré provoquant ainsi le mouvement (de déformation) de la chambre de dilatation, caractérisée en ce que l'organe qui agit sur le poussoir de soupape (6) est constitué par un élément en forme de godet (8) qui reçoit l'extrémité supérieure du poussoir (6) et saille dans un espace entouré par un tube ondulé (9), ledit élément présentant, dans la portion de sa surface latérale qui est entourée par le tube ondulé (9) une paroi plus épaisse que dans la pprtion marginale (81) qui saille dans le canal (1, 2) parcouru par le gaz aspiré, le tube ondulé (9) étant lié à une de ses extrémités à un plateau (10) du corps de soupape et à l'autre extrémité à un épaulement annulaire (82) de l'élément (8) en forme de godet.

2. Soupape à dilatation selon la revendication 1, caractérisée en ce que la portion de l'élément en forme de godet qui est entourée par le tube ondulé (9) est disposée dans un évidement cylindrique du corps de soupape lié au canal (1, 2) parcouru par le gaz aspiré par l'intermédiaire d'un canal annulaire entourant la portion marginale (81) dudit élément (8) en forme de godet. 3. Soupape à dilatation selon les revendications 1 et 2, caractérisée en ce qu'un organe élastique (16), disposé sur la surface extérieure du fond de l'élément (8) en forme de godet, appuie une rondelle d'étanchéité (11) contre un trou (101) du plateau obturateur (10).
